# EUROPÄISCHE PATENTSCHRIFT

(11) **EP 0 278 084 B1**
(45) Veröffentlichungstag und Bekanntmachung des Hinweises auf die Patenterteilung: **23.09.1992**
(21) Anmeldenummer: 87118262.2
(22) Anmeldetag: 09.12.1987
(51) Int. Cl.: B25H 3/04, A47L 13/512

(54) **Vorrichtung zum Aufhängen von Geräten mit Stielen**
Device for hanging tools with shafts
Dispositif de suspension d'outils à manche

(30) Priorität: 07.02.1987 DE 8701865 U
(43) Veröffentlichungstag der Anmeldung: 17.08.1988
(73) Patentinhaber: Bielefelder Küchenmaschinen- und Transportgeräte-Fabrik vom Braucke GmbH, D-33739 Bielefeld (DE)
(72) Erfinder: vom Braucke, Hans, Jr., D-4973 Vlotho (DE); vom Braucke, Manfred, D-4800 Bielefeld 15 (DE); Westerwelle, Dieter, D-4800 Bielefeld 1 (DE)
(74) Vertreter: Weber, Joachim, Dr.

(56) Entgegenhaltungen:
- CH-A- 111 749
- DE-C- 86 436
- DE-C- 3 217 748
- FR-A- 1 075 593
- GB-A- 468 954
- GB-A- 1 164 123
- GB-A- 1 456 813
- US-A- 1 736 591
- US-A- 1 864 817
- US-A- 2 131 956
- US-A- 2 466 379
- US-A- 2 488 664
- US-A- 2 911 172
- US-A- 4 586 616

## Beschreibung

Die Erfindung betrifft eine Vorrichtung zum Aufhängen von mit Stielen versehenen Geräten wie Besen, Schaufeln, Rechen oder dgl. mit einem an einem Lagerbock oder dgl. um eine waagerechte Achse schwenkbar gelagerten, etwa S-förmigen Haken, an dessen Lagerwelle ein herabhängendes erstes geradliniges Teilstück rechtwinklig angrenzt und bei welchem sich am unteren Ende des ersten geradlinigen Teilstücks des Hakens in seiner senkrechten Stellung ein in Vorderansicht ungefähr C-förmiges Teilstück des Hakens in waagerechter Ebene anschließt.

Eine derartige Vorrichtung ist aus DE-C-32 17 748 vorbekannt und zeigt den Nachteil, daß die sich gegenüberliegenden Anschlagflächen für die Halterung eines Stieles oder dgl. nicht ausreichen und der Stiel deshalb in unerwünschter Weise durchgleiten kann.

Eine solche Vorrichtung wird verwendet, um beispielsweise Gartengeräte nach dem Gebrauch an einer Wand aufzuhängen, so daß der häufig aus Stahl oder Borsten bestehende Bearbeitungsteil sich in der Luft befindet und nicht auf dem Boden abgestützt zu werden braucht. Falls der Bearbeitungsteil dabei naß ist, kann die Feuchtigkeit in der hängenden Anordnung besser ablaufen, wodurch der Rostbildung entgegengewirkt wird.

Aufgabe der vorligenden Erfindung bei einer Vorrichtung gemäß vorgenannter Gattung liegt darin, einen Gerätehalter gemäß DE-C-32 17 748 derart weiterzubilden, daß dieser unter Beibehaltung seiner Vorteile eine verbesserte Klemm- und Haltekraft gewährleistet, ohne daß die Handhabung und der Aufbau der Vorrichtung damit zu kompliziert wird.

Diese Aufgabe wird bei einer Vorrichtung zum Aufhängen von Geräten mit Stielen der genannten Gattung gemäß der Erfindung dadurch gelöst, daß ein in Draufsicht etwa S-förmiges oder teilkreisbogenförmiges oberes Teilstück der C-förmigen Konfiguration waagerecht und sich ein daran anschließendes geradliniges Teilstück der C-förmigen Konfiguration als seitlicher Anlagepunkt oder -linie senkrecht verläuft; daß ein unteres räumlich abgebogenes Teilstück der C-förmigen Konfiguration vorsteht, das in seiner Krümmung etwa gegenüber der Krümmung des oberen Teilstücks angeordnet und einwärts gerichtet ist, wobei dessen Ende im spitzen Winkel zu dem mittleren Teilstück verläuft.

Dabei geht das in waagerechter Ebene verlaufende S-förmige oder C-förmige Teilstück der C-förmigen Konfiguration des Hakens an seinem Ende in ein zweites geradliniges Teilstück über, das senkrecht verläuft. Dieses wiederum geht an seinem unteren Ende in ein stetig gekrümmtes räumliches (dreidimensionales) Teilstück über, das einwärts aufwärtsgerichtet ist. Der Stiel liegt also auch an seinem anderen Anlagepunkt im Haken an einer konkaven Linie und damit mindestens dreiseitig in dem Haken an, wodurch nun jegliches seitliche Herausbewegen des Stiels an dem Haken verhindert wird. Der Haken erhält eine insich verwundene Form, so daß sich seine Teilstücke nicht in einer Ebene erstrecken, sondern räumlich verlaufen. Insbesondere das räumliche Teilstück ist mit seinem Ende nach oben gebogen und gleichzeitig nach hinten zurückgebogen.

Der Krümmungsradius des S- oder C-förmigen Teilstücks entspricht etwa der Oberflächenkrümmung eines eingehängten Stiels. Der Krümmungsradius des S- oder C-förmigen Teilstücks kann auch etwa größer sein als die Oberflächenkrümmung des Stiels.

Der Stiel hat somit sowohl in dem oberen C- oder S-förmigen Teilstück des Hakens als auch in seinem unteren räumlich gekrümmten Teilstück eine gewisse linienförmige Anlagefläche.

Eine erfindungsgemäße Vorrichtung hat den Vorteil, daß der Stiel innerhalb des Hakens mindestens an drei Anlagepunkten oder -linien anliegt. Zu dem Anlagepunkt an dem oberen S-förmigen oder teilkreisförmigen (C-förmigen) Teilstück und dem Anlagepunkt an dem unteren räumlichen Teilstück kommt noch ein seitlicher Anlagepunkt oder -linie an dem zweiten senkrechten geradlinigen Teilstück des Hakens hinzu, da der Stiel infolge der gebogenen Ausführungen der übrigen Teilstücke an das zweite geradlinige Teilstück gedrückt wird. Der Stiel verläuft dann etwa im spitzen Winkel in Längsrichtung des mittleren Teilstücks.

Ein Ausführungsbeispiel der Erfindung ist in der Zeichnung dargestellt und wird im folgenden näher beschrieben. Es zeigen:
- Fig.1: eine perspektivische Ansicht einer Vorrichtung mit Lagerbock mit herabhängendem Haken (ohne einwirkende Feder);
- Fig.2: eine Vorderansicht des Hakens der Vorrichtung;
- Fig.3: einen senkrechten Schnitt gemäß Linie III-III der Fig.2 durch den Haken;
- Fig.4: eine perspektivische Ansicht einer Vorrichtung mit abgewandeltem Haken mit eingehängtem Stiel;
- Fig.5: einen senkrechten Schnitt durch den abgewandelten Haken mit eingehängtem Stiel entsprechend der Linie III-III der Fig.2.

Eine Vorrichtung zum Aufhängen von Stielen zeigt einen Lagerbock 10, in dem ein etwa S-förmiger Haken mit waagerechter Lagerwelle 11 schwenkbar gelagert ist. Der Lagerbock 10 weist ein quaderförmiges Gleitstück 12 auf, das in einer waagerechten Profilschiene geführt ist, so daß der gesamte Lagerbock 10 in waagerechter Richtung verschoben werden kann. Die Profilschiene 13 kann beispielsweise mit Schrauben 14 an einer Wand befestigt sein.

An der waagerechten Lagerwelle 11 gemäß Fig.2 der Zeichnung befindet sich am linken Ende ein fester Bund 15. Dieser kann zur Befestigung des einen Endes einer auf die Lagerwelle 11 aufgesteckten Schraubenfeder dienen. Mit dieser wird die Lagerwelle 11 in eine waagerechte Bohrung des Lagerbocks 10 gemäß Fig.1 von der linken Seite aus eingesteckt. Die Schraubenfeder wird mit ihrem anderen Ende an dem Lagerbock 10 befestigt, so daß sie auf die Lagerwelle 11 des Hakens so einwirkt, daß dieser sich zur Wand hin verschwenkt. Eine Nut 16 der Lagerwelle 11 an ihrem freien Ende ermöglicht das Aufstecken einer Kappe 17 und damit das axiale Befestigen der Lagerwelle 11 des Hakens in dem Lagerbock 10.

Der Haken ist aus Rundstahl o.dgl. gebogen und weist mehrere verschiedene Teilstücke auf. An der Lagerwelle 11 schließt sich rechtwinklig ein erstes geradliniges Teilstück 18 an. An diesem schließt sich gemäß Fig.1 bis 3 der Zeichnung ein C- oder S-förmiges Teilstück 19 und gemäß Fig.4 und 5 der Zeichnung ein teilkreisbogenförmiges Teilstück 20 an.

In der Stellung gemäß Fig.2 verläuft das erste geradlinige Teilstück 18 senkrecht, während das C- oder S-förmige Teilstück 19 sich in einer waagerechten Ebene erstreckt.

In der Stellung gemäß Fig.5 der Zeichnung verläuft das erste geradlinige Teilstück 18 senkrecht und das teilkreisbogenförmige Teilstück 20 in einer waagerechten Ebene. An dem S-förmigen Teilstück 19 bzw. dem teilkreisbogenförmigen Teilstück 20 schließt sich ein zweites geradliniges Teilstück 21 an, das in der Stellung gemäß Fig.2 wieder senkrecht verläuft. Dieses geht an seinem Ende in ein stetig gekrümmtes räumliches Teilstück 22 über, welches das freie Ende des Hakens bildet. Das räumliche Teilstück 22 erscheint nicht nur in der Zeichnungsebene von Fig.2 gekrümmt, sondern es verläuft auch nach hinten (einwärts) aus der Zeichnungsebene heraus, wie der Schnitt gemäß Fig.3 zeigt.

Infolge der Krümmungen der oberen Teilstücke 19 bzw. 20 einerseits und des unteren räumlichen Teilstücks 22 andererseits wird ein in dem Haken eingehängter Stiel 23 eines Geräts infolge seines Eigengewichts auch an die Innenseite des zweiten geradlinigen Teilstücks 21 gedrückt, so daß sich insgesamt drei Anlagepunkte oder -linien innerhalb des Hakens für den Stiel 23 ergeben, nämlich an dem Teilstück 19 bzw. 20, an dem unteren räumlichen Teilstück 22 und an dem zweiten (mittleren) geradlinigen Teilstück 21. Hierdurch wird die Reibungskraft zwischen dem Stiel 23 und dem Haken erhöht. Ein elastischer Mantel des Rundstahls, beispielsweise aus Kunststoff, erhöht die Anlegefläche und damit die Reibung des in dem Haken hängenden Stiels 23.

Der Krümmungsradius des oberen C- oder S-förmigen Teilstücks 19, 20 und/oder des unteren räumlich abgebogenen Teilstücks 22 sind etwa gleich groß oder größer als die Oberflächenkrümmung eines Stieles (23).

Der Krümmungsradius des oberen Teilstücks 19, 20 kann aber auch etwas kleiner als derjenige des Stiels sein, so daß eine geringe Klemmwirkung auftreten kann.

## Patentansprüche

1. Vorrichtung zum Aufhängen von mit Stielen versehenen Geräten wie Besen, Schaufeln, Rechen oder dgl. mit einem an einem Lagerbock (10) oder dgl. um eine waagerechte Achse (11) schwenkbar gelagerten, etwa S-förmigen Haken, an dessen Lagerwelle (11) ein herabhängendes erstes geradliniges Teilstück (18) rechtwinklig angrenzt und bei welcher sich am unteren Ende des ersten geradlinigen Teilstücks des Hakens in seiner senkrechten Stellung ein in Vorderansicht ungefähr C-förmiges Teilstück (19,20,21,22) des Hakens in waagerechter Ebene anschließt, dadurch gekennzeichnet, daß ein in Draufsicht etwa S-förmiges oder teilkreisbogenförmiges oberes Teilstück (19, 20) der C-förmigen Konfiguration waagerecht und sich ein daran anschließendes geradliniges Teilstück (21) der C-förmigen Konfiguration als seitlicher Anlagepunkt oder -linie senkrecht verläuft; daß ein unteres räumlich abgebogenes Teilstück (22) der C-förmigen Konfiguration vorsteht, das in seiner Krümmung etwa gegenüber der Krümmung des oberen Teilstücks (19,20) angeordnet und einwärts gerichtet ist, wobei dessen Ende im spitzen Winkel zu dem mittleren Teilstück (21) verläuft.

2. Vorrichtung nach Anspruch 1, dadurch gekennzeichnet, daß das untere Teilstück (22) endseitig nach aufwärts gerichtet ist.

3. Vorrichtung nach einem der Ansprüche 1 oder 2, dadurch gekennzeichnet, daß der Krümmungsradius des oberen C- oder S-förmigen und/oder des unteren räumlichen Teilstücks (19, 20, 22) etwa gleich oder größer ist als die Oberflächenkrümmung eines Stieles (23).

4. Vorrichtung nach einem der Ansprüche 1 bis 3, dadurch gekennzeichnet, daß der Krümmungsradius des S- oder C-förmigen Teilstücks (19, 20) kleiner als derjenige eines Stieles (23) ist.

5. Vorrichtung nach einem der Ansprüche 1 bis 4, dadurch gekennzeichnet, daß die Lagerwelle (11) in einem Lagerbock (10) gelagert ist, der innerhalb einer Profilschiene (13) waagerecht verschiebbar gehalten ist.

6. Vorrichtung nach einem der Ansprüche 1 bis 5, dadurch gekennzeichnet, daß die Lagerwelle (11) innerhalb des Lagerbocks (10) von einer Schraubenfeder umgeben ist, die mit einem Ende an einem festen Bund (15) der Lagerwelle (11) und mit dem anderen Ende an dem Lagerbock (10) befestigt ist.

## Claims

1. Device for hanging up implements, such as brooms, shovels, rakes, etc provided with handles, with an approximately S-shaped hook pivotably mounted on a bearing block (10) or the like about a horizontal bearing shaft (11) adjacent to which is provided in rectangular manner a downwardly hanging, first linear segment (18) and in which to the lower end of the first linear hook segment in its vertical position is connected an in front view approximately C-shaped segment (19, 20, 21, 22) of the hook in the horizontal plane, characterized in that an in plan view approximately S-shaped or pitch circular upper segment (19, 20) of the C-shaped configuration is directed horizontally and a linear segment (21) of the C-shaped configuration as a lateral bearing point or line connected thereto is directed vertically and that a lower, spatially bent segment (22) of the C-shaped configuration projects, its curvature roughly facing the curvature of the upper segment (19, 20) and being directed inwards, its end being at an acute angle to the central segment (21).

2. Device according to claim 1, characterized in that the lower segment (22) is terminally directed upwards.

3. Device according to one of the claims 1 or 2, characterized in that the radius of curvature of the upper C or S-shaped and/or the lower spatial segment (19, 20, 22) is roughly the same or larger than the surface curvature of a handle (23).

4. Device according to one of the claims 1 to 3, characterized in that the radius of curvature of the S or C-shaped segment (19, 20) is smaller than that of a handle (23).

5. Device according to one of the claims 1 to 4, characterized in that the bearing shaft (11) is mounted in a bearing block (10), which is held in horizontally displaceable manner within a profile rail (13).

6. Device according to one of the claims 1 to 5, characterized in that the bearing shaft (11) within the bearing block (10) is surrounded by a helical spring, whose one end is fixed to a fixed collar (15) of the bearing shaft (11) and whose other end is fixed to the bearing block (10).

## Revendications

1. Dispositif pour suspendre des appareils munis de manches, comme des balais, pelles, râteaux ou analogues, comprenant un crochet sensiblement en forme de S monté de manière pivotante autour d'un axe horizontal (11) sur un sabot d'appui (10) ou analogue, l'axe d'appui (11) dudit crochet se prolongeant à angle droit par un premier segment rectiligne descendant (18), auquel un segment (19, 20, 21, 22) du crochet, sensiblement en forme de C vu de face, se raccorde, à l'extrémité inférieure du premier segment rectiligne du crochet dans un plan horizontal, lorsque celui-ci est vertical, caractérisé en ce qu'un segment supérieur (19, 20), sensiblement en forme de S ou d'arc de cercle en vue de dessus, de la configuration en forme de C est horizontal et un segment rectiligne (21), qui s'y raccorde, de la configuration en forme de C, est vertical et sert de point ou de ligne d'appui latéral ; en ce qu'un segment inférieur courbé spatialement (22) de la configuration en forme de C est en saillie et sa courbure est disposée sensiblement en face de celle du segment supérieur (19, 20) et est dirigée vers l'intérieur, son extrémité formant un angle aigu avec le segment médian (21).

2. Dispositif selon la revendication 1, caractérisé en ce que, à son extrémité, le segment inférieur (22) est dirigé vers le haut.

3. Dispositif selon l'une des revendications 1 ou 2, caractérisé en ce que le rayon de courbure du segment supérieur en forme de C ou de S et/ou du segment inférieur spatial (19, 20, 22) est sensiblement égal ou supérieur à la courbure superficielle du manche (23).

4. Dispositif selon l'une quelconque des revendications 1 à 3, caractérisé en ce que le rayon de courbure du segment en forme de S ou de C (19, 20) est inférieur à celui du manche (23).

5. Dispositif selon l'une des revendications 1 à 4, caractérisé en ce que l'axe d'appui (11) est logé dans un sabot d'appui (10) qui est maintenu de manière coulissante horizontalement à l'intérieur d'un rail profilé (13).

6. Dispositif selon l'une des revendications 1 à 5, caractérisé en ce que, à l'intérieur du sabot d'appui (10), l'axe d'appui (11) est entouré par un ressort hélicoïdal dont l'une des extrémités est fixée à une collerette fixe (15) de l'axe d'appui (11) et dont l'autre extrémité est fixée au sabot d'appui (10).
